# FASCICULE DE BREVET EUROPEEN

(11) **EP 0 009 838 B1**
(45) Date de publication et mention de la délivrance du brevet: **13.10.1982**
(21) Numéro de dépôt: 79200533.2
(22) Date de dépôt: 24.09.1979
(51) Int. Cl.: B23B 51/02, B28D 1/26, B28D 1/14

(54) **Foret à pierre pour perceuse-frappeuse ou marteau électrique**
Gesteinsbohrer für Drehschlagbohrmaschine oder elektrischen Hammer
Rock drill bit for percussion drill or electric hammer

(30) Priorité: 28.09.1978 CH 10115/78
(43) Date de publication de la demande: 16.04.1980
(73) Titulaire: Ph. GUEX & FILS S.A., 1260 Nyon (CH)
(72) Inventeur: Guex, Raymond, CH-1260 - Nyon (CH)
(74) Mandataire: Meylan, Robert Maurice

## Description

La présente invention a pour objet un foret à pierre, pour perceuse-frappeuse ou marteau électrique, présentant une tête de diamètre extérieur entre 5 et 12 mm, munie d'une plaquette en métal dur et deux goujures hélicoïdales identiques, comportant des lèvres de guidage pour l'évacuation des déchets et dont le diamètre du noyau cylindrique est supérieur à la moitié du diamètre extérieur du foret. L'objet de l'invention est limité aux forets de petit diamètre, de 5 à 12 mm, en particulier pour la pose de chevilles murales, car les problèmes qui se posent sont différents pour ces petits diamètres que pour les diamètres supérieurs à 12 mm et ne peuvent être résolus par les mêmes moyens.

Les forets à pierre encore utilisés à ce jour ont des goujures profondes présentant un profil circulaire à forte courbure semblable au profil des goujures des forets pour le perçage du métal. Pour assurer une résistance suffisante des forets, les lèvres ou listeaux de guidage sont dès lors nécessairement relativement larges, leur surface représentant environ 50 % de la surface de l'enveloppe cylindrique du foret. Si la résistance du foret est bonne et le guidage excellent, par contre la surface de frottement est considérable ce qui provoque un échauffement rapide et élevé. En outre, les déchets, qui se présentent surtout sous forme de poudre à grain plus ou moins fin, ont tendance à rester pris dans les goujures, relativement étroites et profondes, ce qui provoque un bourrage, augmente l'échauffement du foret et le couple rotatif et partant l'échauffement de la machine entraînant le foret, ce qui a pour conséquence de limiter la vitesse de travail, c'est-à-dire de pénétration et de provoquer la rupture du foret soumis à un effort de torsion trop élevé.

On a proposé d'améliorer le rendement de ces forets en réduisant la largeur des lèvres et en utilisant des goujures de profil trapézoïdal quasi- rectangulaire (DE-B-23 58 447). Pour assurer la résistance mécanique du foret la largeur des lèvres est encore relativement grande et la profondeur des goujures relativement faible. En outre les poussières ont tendance à rester dans les angles faiblement arrondis du fond des goujures. Ces forets permettent cependant d'augmenter la vitesse de travail, c'est-à-dire de pénétration, d'environ 30 %.

Dans le FR-A-2115 828 on a cherché à assurer une évacuation satisfaisante et rapide de la poussière et à réduire le frottement en munissant le foret pour perceuse-frappeuse de deux goujures définissant des chambres de grand volume, les arêtes de guidage étant relativement étroites et le noyau cylindrique ayant un diamètre supérieur à la moitié du diamètre extérieur du foret. Dans le cas le plus favorable les goujures présentent un profil proche d'un profil trapézoïdal à angles arrondis. Il s'agit donc d'un compromis entre un noyau résistant de grand diamètre et des goujures aussi larges et profondes que possible. On a malgré tout encore un effet de bourrage de la poussière dans les goujures accompagné d'un fort échauffement.

On connaît également des forets à deux goujures à profil en arc de cercle et de profondeurs différentes, obtenues par roulage (US-A-3469643). La goujure principale est profonde et par conséquent le foret présente un noyau de faible résistance et l'évacuation des déchets est peu favorable compte tenu de la faible pente de l'hélice.

Des profils spéciaux ont été étudiés pour améliorer le rendement des forets de diamètre supérieur à 12 mm. Ces profils ne sont toutefois pas applicables à des forets de petits diamètres car la résistance du corps du foret serait beaucoup trop faible.

La présente invention a pour but d'augmenter davantage la vitesse de travail sans pour autant solliciter davantage le foret ou réduire sa durée de vie.

S'écartant résolument des formes inspirées des forets pour le travail du métal, le foret selon l'invention est caractérisé par le fait que chaque goujure présente, en coupe axiale, un profil en arc de cercle de rayon compris entre 8 mm et 15 mm, que le rapport de la surface des deux lèvres de guidage et de la surface de l'enveloppe cylindrique extérieure du foret est inférieur à 5 %, que l'angle de l'hélice des goujures par rapport à l'axe du foret est compris entre 30 et 35°, et que le rapport entre le diamètre minimum du noyau du foret et le diamètre extérieur de l'enveloppe cylindrique est compris entre 0,6 et 0,65.

On constate que le frottement est très fortement réduit ce qui a pour effet de réduire le couple nécessaire à l'entraînement du foret et permet d'augmenter d'environ 50 % la vitesse de travail par rapport aux forets conventionnels. Le profil en arc tendu, le volume des goujures et la forte pente des goujures s'avèrent, de façon étonnante et inattendue, très favorables pour l'évacuation des déchets. En outre, la liaison entre la forme des goujures et le cylindre primitif du foret est harmonieuse et ne présente pas de faiblesse apparente. Le fait que le rapport entre le diamètre minimum du noyau et le diamètre extérieur de l'enveloppe cylindrique du foret est toujours d'une valeur de 0,6 à 0,65 montre bien que le foret présente un profil de forte résistance. Ce rapport est sensiblement supérieur à celui existant dans les forets conventionnels.

Selon une forme d'exécution préférée de l'invention, la profondeur des goujures diminue de la tête vers la queue, ce qui augmente la résistance mécanique du foret. En outre, la plaquette en métal dur ne dépasse pas l'enveloppe cylindrique du foret comme c'est le cas des forets connus. Ceci est possible en raison de la très faible largeur des lèvres. Cette dernière caractéristique offre plusieurs avantages : renforcement du support derrière la plaquette et sur toute sa hauteur : meilleur guidage et meilleure cylindricité du trou ; volume d'évacuation des déchets réparti symétriquement ; jonction parfaite avec les goujures hélicoïdales sans diminution de la section de passage. Il n'est en outre pas nécessaire de prévoir une réduction de la profondeur des goujures près de la tête comme prévu dans le foret selon le brevet DE-B-23 58 447.

Le dessin annexé représente, à titre d'exemple, une forme d'exécution de l'invention.
La figure 1 représente une vue en élévation du foret.
La figure 2 en représente une vue en bout selon la direction II, à plus grande échelle.
La figure 3 représente une vue partielle en coupe axiale à plus grande échelle.
La figure 4 en représente une vue en coupe transversale selon IV-IV de la figure 3.

Le foret représenté à la figure 1 comporte comme les forets connus, une queue de fixation 1, un corps 2 et une tête 3 munie d'une plaquette en métal dur 4. Ce corps présente deux goujures hélicoïdales 6 et 7 entre lesquelles s'étendent deux lèvres de guidage 8 et 9 présentant une surface cylindrique confondue avec l'enveloppe cylindrique 5 du foret. L'angle de l'hélice a par rapport à l'axe du foret est compris entre 30 et 35°. La surface cylindrique de chacune des lèvres 8 et 9 ne représente, avant usure que 1 à 2 % de la surface de l'enveloppe. Après une certaine usure cette surface peut attein- dre 5 % environ de la surface de l'enveloppe cylindrique 5.

Le foret se caractérise en outre par un profil très peu accentué des goujures (6 et 7). Dans la vue en coupe axiale représentée à la figure 3, on voit que le profil des goujures 6 et 7 se présente sous la forme d'un arc de cercle fortement tendu. Par exemple, pour un diamètre initial extérieur De du corps de la mèche de 8,2 mm, le rayon R de courbure de ce profil est égal à 12,5 mm.

Dans la section transversale représentée à la figure 4, on a indiqué le diamètre minimum, c'est-à-dire le diamètre du noyau du foret Dₙ, ainsi que le diamètre extérieur De. Le rapport Dₙ/Dₑ est toujours au moins égal à 0,6 et compris entre 0,6 et 0,65. En considérant les figures 3 et 4 on constate que les goujures (6 et 7) présentent une forme telle que la liaison de cette forme avec le cylindre primitif de diamètre D_{B} se fait harmonieusement et n'offre pas de faiblesse apparente. La résistance du foret est optimale. En outre, afin d'augmenter la résistance mécanique de l'âme ou noyau du foret, la profondeur des goujures (6 et 7) diminue graduellement de la tête 3 vers la queue 1, le rayon de courbure R du profil des goujures (6 et 7) et le pas de l'hélice étant constants et la largeur des lèvres (8 et 9) augmentant. Malgré la profondeur relativement faible des goujures 6 et 7, le volume de celles-ci, limité par l'enveloppe cylindrique 5, de diamètre De, du foret, est parfaitement suffisant pour assurer une excellente évacuation des déchets, cette évacuation étant par ailleurs favorisée précisément par ce profil en arc tendu qui ne présente pas d'angles dans lesquels les déchets seraient susceptibles de s'accumuler. D'autre part la très faible surface des lèvres de guidage 8 et 9 réduit fortement le frottement lors du forage.

En ce qui concerne la fixation de la plaquette 4 en métal dur, la figure 2 montre que cette plaquette 4, contrairement aux exécutions connues, ne dépasse pas l'enveloppe cylindrique 5 de diamètre De du foret. Une telle exécution de la tête 3 présente plusieurs avantages techniques qui sont les suivants :
- renforcement du support de la plaquette 4 en métal dur, en arrière de celle-ci et sur toute sa hauteur ;
- la cylindricité du perçage et le guidage du foret sont beaucoup mieux assurés ;
- le volume d'évacuation des déchets est réparti symétriquement ;
- la, jonction avec les goujures hélicoïdales (6 et 7) s'effectue de façon parfaite sans diminution de la section de passage.

Le rayon de courbure R optimal des goujures (6 et 7) varie selon le diamètre extérieur De du foret. Il est par exemple de 9,5 mm pour un diamètre initial extérieur D₈ du corps de foret de 7,5 mm, de 10 mm pour un diamètre initial extérieur De de 6,5 mm et 11 mm pour un diamètre initial extérieur De de 10,0 mm.

## Revendications

1. Foret à pierre pour perceuse-frappeuse ou marteau électrique, présentant une tête (3) de diamètre extérieur compris entre 5 et 12 mm, munie d'une plaquette (4) en métal dur et deux goujures hélicoïdales identiques (6 et 7) comportant des lèvres de guidage (8 et 9), pour l'évacuation des déchets et dont le diamètre (Dₙ) du noyau cylindrique est supérieur à la moitié du diamètre extérieur (De) du foret, caractérisé par le fait que chaque goujure (6 et 7) présente, en coupe axiale, un profil en arc de cercle de rayon (R) compris entre 8 mm et 15 mm, que le rapport de la surface des deux lèvres de guidage (8 et 9) et de la surface de l'enveloppe cylindrique (5) de diamètre De du foret est inférieur à 5 %, que l'angle (a) de l'hélice des goujures (6 et 7) par rapport à l'axe du foret est compris entre 30 et 35°, que le rapport entre le diamètre minimum (Dₙ) du noyau du foret et le diamètre extérieur (De) de l'enveloppe cylindrique (5) est compris entre 0,6 et 0,65.

2. Foret à pierre selon la revendication 1, caractérisé par le fait que le rayon de courbure (R) du profil des deux goujures (6 et 7) est compris entre 9,5 et 13 mm et que la surface des lèvres de guidage (8 et 9) avant usure représente environ 1 à 2 % de la surface de l'enveloppe cylindrique (5).

3. Foret à pierre selon la revendication 2, caractérisé par le fait que le diamètre extérieur de la tête (3), au niveau de la plaquette (4) en métal dur, est égal au diamètre (De) de l'enveloppe cylindrique (5) du corps (2) du foret.

4. Foret à pierre selon la revendication 1, caractérisé par le fait que la profondeur de chaque goujure (6 et 7) va en diminuant de la tête (3) vers la queue (1) du foret, le rayon de courbure (R) du profil des goujures (6 et 7) et le pas de l'hélice étant constants et la largeur des lèvres (8 et 9) augmentant.

## Claims

1. Rock drill bit for percussion drill or electric hammer, comprising a tip (3) having a diameter with a value within the range of 5 to 12 mm, provided with a plate of hard metal (4) and with two identical helical recesses (6 and 7) with guides lips (8 and 9) for the evacuation of waste material, the diameter (Dₙ) of the cylindrical core being greater than the half of the outer diameter (Dₑ) of the bit, characterized in that each helical recess (6 and 7) has, in axial section, a profile in the form of an arc of a circle with a radius (R) having a value within the range of 8 mm to 15 mm, that the ratio of the cylindrical surface area of the guide lips (8 and 9) to the total outer cylindrical surface (5) with a diameter (Dₑ) of the bit is less than 5 %, that the angle (a) of the helix of the recesses (6 and 7) to the axis of the bit has a value within the range of 30° to 35°, that the ratio between the minimum diameter (Dₙ) of the core and the outer diameter (Dₑ) of the outer cylindrical surface (5) has a value within the range of 0,6 to 0,65.

2. Rock drill bit as claimed in claim 1, characterized in that the radius of curvature (R) of the profile of both recesses (6 and 7) has a value within the range of 9,5 mm to 13 mm and that the area of the guide lips (8 and 9) before use defines an area of about 1 to 2 % of the area of the outer cylindrical surface (5).

3. Rock drill bit as claimed in claim 2, characterized in that the outer diameter of the tip (3), in the region of the plate (4) of hard metal, is equal to the diameter (Dₑ) of the outer cylindrical surface (5) of the bit body (2).

4. Rock drill bit as claimed in claim 1, characterized in that the depth of each recess (6 and 7) decreases from the tip (3) to the shank (1) of the bit, whereby the radius of curvature (R) of the profile of the recesses and the pitch are constant and the width of the guide lips (8 and 9) is increasing.

## Patentansprüche

1. Steinbohrer für Schlagbohrmaschine oder elektronischen Hammer, welcher einen, einen äusseren Durchmesser von 5 bis 12 mm aufweisenden und mit einem Hartmetallplättchen (4) versehenen Kopf (3) und zwei gleiche, schraubenförmig verlaufende Führungslippen (8, 9) aufweisende Ausnehmungen (6 und 7), zur Abführung des Bohrstaubes hat und dessen zylindrischer Bohrerkern einen Durchmesser (Dₙ) hat, der grösser als der halbe äussere Durchmesser (Dₑ) des Bohrers ist, dadurch gekennzeichnet, dass jede schraubenförmige Ausnehmung (6 und 7) im Axialschnitt ein Profil in Form eines Kreisbogens mit einem Radius (R) zwischen 8 mm und 15 mm aufweist, dass das Verhältnis zwischen der Fläche der beiden Führungslippen (8 und 9) und der Fläche der zylindrischen Einhüllenden (5) des Bohrers, mit dem Durchmesser (Dₑ) weniger als 5 % beträgt, dass der Steigungswinkel (a) der Ausnehmungen (6 und 7) in Bezug auf die Bohrerachse zwischen 30 und 35° beträgt und dass das Verhältnis zwischen dem Minimaldurchmesser (Dₙ) des Bohrerkerns und dem Aussendurchmesser (Dₑ) der zylindrischen Einhüllenden (5) des Bohrers zwischen 0,6 und 0,65 beträgt.

2. Steinbohrer nach Anspruch 1, dadurch gekennzeichnet, dass der Krümmungsradius (R) des Profils der beiden Ausnehmungen (6 und 7) zwischen 9,5 und 13 mm beträgt und dass die Fläche der Führungslippen (8 und 9) vor Abnutzung etwa 1 bis 2 % der Fläche der zylindrischen Einhüllenden (5) darstellt.

3. Steinbohrer nach Anspruch 2, dadurch gekennzeichnet, dass der äussere Durchmesser des Bohrerkopfes (3) in Höhe des Hartmetallplättchens (4) gleich dem Durchmesser (Dₑ) der zylindrischen Einhüllenden (5) des Bohrkörpers (2) ist.

4. Steinbohrer nach Anspruch 1, dadurch gekennzeichnet, dass die Tiefe jeder Ausnehmung (6 und 7) vom Bohrerkopf (3) zum Schaft (1) des Bohrers hin abnimmt, wobei der Krümmungsradius (R) des Profiles der Ausnehmungen (6 und 7) und der Schraubengang konstant sind und die Breite der Führungslippen (8 und 9) zunimmt.
